# EUROPÄISCHE PATENTSCHRIFT

(11) **EP 1 157 448 B1**
(45) Veröffentlichungstag und Bekanntmachung des Hinweises auf die Patenterteilung: **09.07.2003**
(21) Anmeldenummer: 00904792.9
(22) Anmeldetag: 29.02.2000
(51) Int. Cl.: H01R 13/631

(54) **LEITERPLATTEN-KOAXIALVERBINDUNG**
COAXIAL CONNECTION FOR A PRINTED CIRCUIT BOARD
LIAISON COAXIALE POUR CARTE DE CIRCUITS IMPRIMES

(30) Priorität: 02.03.1999 CH 37699
(43) Veröffentlichungstag der Anmeldung: 28.11.2001
(73) Patentinhaber: HUBER+SUHNER AG, 9100 Herisau (CH)
(72) Erfinder: GARBINI, Christian, CH-9200 Gossau (CH)
(74) Vertreter: Groner, Manfred
(86) Internationale Anmeldenummer: CH0000115
(87) Internationale Veröffentlichungsnummer: WO00052788

(56) Entgegenhaltungen:
- EP-A- 0 854 547
- US-A- 2 519 933
- US-A- 4 597 620
- US-A- 4 925 403

## Beschreibung

Die Erfindung betrifft eine Leiterplatten-Koaxialverbindung mit einem im wesentlichen zylindrischen Adapter, der mit einem ersten Ende mit einem ersten Verbinder und mit einem zweiten Ende mit einem zweiten Verbinder elektrisch verbunden ist, wobei wenigstens das erste Verbinderelement auf einer Leiterplatte befestigt ist.

Nach dem Bestücken von Leiterplatten mit SMD-Bauteilen und dem anschliessenden Löten werden Leiterplatten hochfrequenzmässig miteinander kontaktiert. Hierbei müssen Lage- und Positionsungenauigkeiten der SMD (Surface Mounted Device)-Bauteile, in radialer und achsialer Richtung kompensiert werden können, damit die Hochfrequenzeigenschaften beibehalten werden. Bisher wurden zum genannten elektrischen Verbinden von zwei Leiterplatten-Kabelabschnitte verwendet, die an ihren Enden jeweils mit einem Verbinder an den Leiterplatten befestigt wurden. Die Biegsamkeit der Koaxialkabelabschnitte gewährleistete den Ausgleich der Lage- und Positionsgenauigkeiten der SMD-Bauteile. Diese Verbindung ist jedoch vergleichsweise teuer und weist zudem den Nachteil auf, dass die Abstände zwischen zwei verbundenen Leiterplatten vergleichsweise gross sind.

Bekannt sind Leiterplatten-Koaxialverbindungen, die einen im wesentlichen zylindrischen Adapter aufweisen, der mit seinen beiden Enden jeweils in ein Verbinderelement eingreift. Solche Verbinder erlauben einen vergleichsweise kleinen Abstand zwischen dem beiden miteinander verbundenen Leiterplatten. Aufgrund der Elastizität des Adapters und der Verbinderelemente ist zudem in axialer und radialer Richtung ein gewisser Ausgleich möglich. Bei einem solchen Ausgleich wird aber jeweils eine Spannung auf die Verbinderelemente ausgeübt, was zu einem Bruch der Lötstellen führen kann. Ein solcher Bruch ist insbesondere dann möglich, wenn die Weiterplatten Vibrationen- oder Stössen oder sonstigen, ungünstigen Einflüssen unterworfen sind.

Die US-4,925,403 offenbart eine Koaxialverbindung zwischen zwei Leiterplatten, die einen Adapter mit einem Aussen- und einem Innenleiter auf weisen. Der Innenleiter des Adapters ist mit Federbüchsen versehen, in die jeweils ein Stift eines Leiters der Leiterplatten eingreift. Kleine seitliche Versetzungen der Leiterplatten sind möglich, diese bewirken jedoch Spannungen in der Verbindung.

Der Erfindung liegt die Aufgabe zugrunde, eine Leiterplatten-Koaxialverbindung der genannten Art zu schaffen, welche die genannten Nachteile vermeidet und die dennoch vergleichsweise kostengünstig herstellbar und funktionssicher ist.

Die Erfindung ist bei einer gattungsgemässen Leiterplatten-Koaxialverbindung gemäss Anspruch 1 gelöst. Bei der erfindungsgemässen Verbindung kann der Adapter in einem vergleichsweise grossen Bereich im wesentlichen ohne Aufbau einer Spannung gekippt werden. Wesentlich ist, dass aufgrund des Kugelgelenkes die Kontaktkraft beim Neigen des Adapters im wesentlichen konstant bleibt. Die Lötstellen sind damit wesentlicher geringer als bisher belastet und auch auf dem Innenleiter werden im wesentlichen keine Spannungen ausgeübt. Die erfindungsgemässe Verbindung ermöglicht einen sehr kompakten Aufbau von Leiterpiatten mit einem Abstand von beispielsweise fünf bis zehn Milimeter. Zwei Leiterplatten können beispielsweise mit zehn Verbindungen elektrisch miteinander verbunden sein, wobei die insbesondere beim Verlöten entstehenden Toleranzen im wesentlichen kraftlos aufgenommen werden können.

Ist gemäss einer Weiterbildung der Erfindung der Adapter mit seinem zweiten Ende mittels eines losen Kugelgelenks mit dem zweiten Verbinderelement verbunden, so können auch vergleichsweise hohe achsiale Toleranzen im wesentlichen kraftlos aufgenommen werden, wobei die Kontaktkraft auch am zweiten Ende des Adapters im wesentlichen konstant bleibt.

Das feste Kugelgelenk weist gemäss einer Weiterbildung der Erfindung miteinander lösbar verrastete Gelenkteile auf. Der Adapter kann dann zur Montage mit seinem ersten Ende in der Art eines Druckknopfes auf das erste Verbinderelement aufgerastet werden. Diese Vormontage ist vergleichsweise einfach automatisierbar und sicher.

Der Innenleiter des Adapters ist dann besonders kraftunbelastet, wenn gemäss einer Weiterbildung der Erfindung die beiden Enden des Adapters jeweils eine elektrische Kontaktfläche in der Form eines Kugelabschnittes aufweist. Vorzugsweise greifen die beiden Enden des Adapters jeweils in einem hülsenförmigen Teil eines Verbinderelementes ein. Damit ist in besonderer Weise gewährleistet, dass der Innenleiter immer kraftunbelastet ist und die Kontaktkraft im wesentlichen konstant ist.

Nach einer bevorzugten Ausführung wird das feste Kugelgelenk durch den Isolator des Adapters und den Isolator des ersten Verbinderelementes gebildet. Dies ergibt eine besonders günstige und dauerhafte Rastverbindung zwischen zwei Gelenkteilen. Die Verbindung des ersten Kugelgelenkes kann ohne Beschädigung ohne weiteres mehrfach gelöst werden.

Weitere vorteilhafte Merkmale ergeben sich aus den abhängigen Patentansprüchen, der nachfolgenden Beschreibungs- und Wiederzeichnung.

Zwei Ausführungsbeispiele der Erfindung werden nachfolgend anhand der Zeichnung näher erläutert. Es zeigen:
- Figur 1.: ein Schnitt durch eine erfindungsgemässe Verbindung,
- Figur 2.: die Verbindung gemäss Figur 1, jedoch nach einer achsialen und radialen Verschiebung der beiden Verbinderelemente,
- Figur 3.: ein Schnitt durch eine Variante der erfindungsgemässen Verbindung,
- Figur 4.: die Verbindung gemäss Figur 3 jedoch nach einer achsialen und radialen Verschiebung der beiden Verbinderelemente zueinander und
- Figur 5.: eine teilweise geschnittene weitere Variante der Verbindung.

Die in den Figuren 1 und 2 gezeigte Verbindung 1 weist zwei Verbinderelemente 2 und 3 sowie einen im wesentlichen zylindrischen Adapter 4 auf. Die Verbinderelemente 2 und 3 sind mit Lötstellen 18 jeweils mit einer Leiterplatte A bzw. B verbunden. Unterschiedliche Verbindungsarten, insbesondere mittels der SMD-Verbindungstechnik sind hier geeignet und dem Fachmann an sich bekannt.

Das erste Verbinderelement 2 bildet mit dem Adapter 4 einen Stecker, während das zweite Verbinderelement 3 eine Buchse bildet. In konstruktiver Hinsicht sind jedoch das erste Verbinderelement 2 und das zweite Verbinderelement 3 identisch ausgebildet. Die beiden Enden 5 und 6 des Adapters 4 sind jedoch unterschiedlich ausgebildet. Das erste Ende 5 bildet mit dem ersten Verbinderelement 2 ein festes Kugelgelenk 22, während das zweite Ende 6 mit dem zweiten Verbinderelement 3 ein loses Kugelgelenk 23 bildet.

Das erste Verbinderelement 2 weist einen Aussenleiter 10 mit einer inneren umlaufenden Kontaktfläche 10a, einen Innenleiter 11 mit einer inneren im wesentlichen zylindrischen Kontaktfläche 11a, sowie einem tellerförmigen Isolator 12 auf. Der Innenleiter 11 ist mit dem Isolator 12 fest verbunden und bildet mit diesem einen Gelenkzapfen 19, der eine kugelförmige Gelenkfläche 12a besitzt. Diese Gelenkfläche 12a wird ersichtlich durch den Isolator 12 gebildet, der beispielsweise aus Polytetrafluoraethylen oder einem anderen geeigneten Kunststoff gebildet ist.

Der Isolator 9 weist an seinem ersten Ende 5 eine inneren kugelabschnittförmige Gelenkfläche 21 auf, die korrespondierend zur Gelenkfläche 12a ausgebildet ist. Das erste Ende 5 umgreift wie ersichtlich den Gelenkzapfen 19 und greift mit seitlichem Spiel in eine ringförmige Mulde 25 des Isolators 12 ein.

Der Aussenleiter 7 des Adapters 4 ist hülsenförmig ausgebildet und weist eine umlaufende, kurvenförmige Kontaktfläche 7a (Figur 2) auf, die an der Kontaktfläche 10a des Aussenleiters 10 anliegt. Die Kontaktfläche 10a ist im Bereich des Kontaktes mit der Kontaktfläche 7a im wesentlichen zylindrisch und erweitert sich nach aussen wie ersichtlich trichterförmig.

Der Innenleiter 8 ist an seinen beiden Enden jeweils mit achsialen Schlitzen 8b versehen und weist ebenfalls an beiden Enden kugelförmige Kontaktflächen 8a auf. Das untere Ende des Innenleiters 8 greift in den hülsenförmigen Innenleiter 11 achsial verschieblich ein, wobei die kugelabschnittförmige Kontaktfläche 8a an der zylindrischen Kontaktfläche 11a anliegt. Der Aussenleiter 7 ist ebenfalls achsial geschlitzt.

Das Ende 6 des Adapters 4 bildet mit dem Verbinderelement 3 wie erwähnt ein loses Kugelgelenk 23. Der Kontakt des Aussenleiters 7 mit dem zweiten Verbinderelement 3 erfolgt über eine im Querschnitt ebenfalls leicht gebogene Kontaktfläche 7b (Figur 2) mit einer Kontaktfläche 13a. Der Innenleiter 8 ist mit der oberen Kontaktfläche 8a achsial verschieblich in Kontakt mit der zylindrischen innenseitigen Kontaktfläche 14a des Innenleiters 14. Das Ende 6 greift in Figur 1 mit achsialem Spiel in eine ringförmige Mulde 26 des zweiten Verbinderelementes 3 ein. Eine kügelförmige Aussenflache 15a des Isolators 15 befindet sich wie ersichtlich im Abstand zu einer muldenförmigen Ausnehmung 9a des Isolators 9.

Der Adapter 4 wird am ersten Verbinderelement 2 befestigt, in dem er mit seinem Ende 5 von oben in die ringförmige Ausnehmung 25 eingeschoben wird. Der Adapter 4 wird hierbei auf den Gelenkzapfen 19 aufgerastet oder aufgeschnappt. Diese Rastverbindung ist durch eine achsiale Auszugskraft am Adapter 4 lösbar. Der aufgerastete Adapter 4 bildet mit dem ersten Verbinderelement 2 einen Stecker; der durch achsiales Aufschieben des Adapters 4 auf das zweite Verbinderelement 3 mit diesem verbindbar ist. Die Verbindung zwischen dem Adapter 4 und dem zweiten Verbinderelement 3 ist jedoch lose und das Ende 6 ist in der ringförmigen Ausnehmung 26 achsial verschieblich und radial kippbar. Der Kontakt der Innenleiter und Aussenleiter ist hierbei jedoch gewährleistet.

Das erste Kugelgelenk 22 ermöglicht eine Neigung des Adapters 4 zur vertikalen 24 um das Zentrum Z. Beim Neigen des Adapters 4 bleibt der Abstand des Zentrums Z zur Leiterplatte A konstant. Das lose Kugelgelenk 23 ermöglicht hingegen relativ zum zweiten Verbinderelement 3 eine Neigung in allen Richtungen als auch eine achsiale Abstandsänderung. Aufgrund dieser beiden Kugelgelenke 22 und 23 kann der Verbinder 1 einen relativ grossen Versatz zwischen den beiden Leiterplatten A und B in radialer und achsialer Richtung aufnehmen. Der Versatz, der aufgenommen werden kann ist vergleichsweise gross im Verhältnis zum Abstand zwischen den beiden Leiterplatten A und B. Bei einem Abstand von beispielsweise 7 mm zwischen den beiden Leiterplatte A und B beträgt der mögliche achsiale Ausgleich beispielsweise 0,6 mm und der radiale Ausgleich beispielsweise 0,4 mm.

Die Figur 2 zeigt die beiden Leiterplatten A und B die bezüglich der Figur 1 achsial und radial zueinander versetzt sind. Der Adapter 4 ist wie ersichtlich bezüglich der vertikalen 24 geneigt. Das Ende 6 des Adapters greift zudem tiefer in die ringförmige Ausnehmung 26 ein. Die Kontakte des Innenleiters 8 zu den beiden Verbinderelementen 2 und 3 als auch die Kontakte des Aussenleiters 7 sind beiim wesentlichen gleicher Kontaktkraft gewährleistet. Wesentlich ist, dass der Adapter 4 im wesentlichen keine Spannung auf die beiden Verbinderelemente 2 und 3 und damit auf die Lötestellen 18 ausübt.

Die in den Figuren 3 und 4 gezeigte Verbindung 101 weist ebenfalls einen Stecker mit einem ersten Verbindungselement 102 und einem Adapter 104 sowie eine Buchse mit einem zweiten Verbinderelement 103 auf. Ebenfalls wird hier ein festes Kugelgelenk 122 sowie ein loses Kugelgelenk 123 gebildet. Der Gelenkzapfen wird hier jedoch durch das untere Ende 105 des Adapters 104 und die Gelenkpfanne durch einen becherförmigen Teil 119 der ersten Verbinderelementes 102 gebildet. Der wesentliche unterschied zur Verbindung 1 besteht hier somit darin, dass nicht der Isolator, sondern der Aussenleiter 107 des Adapters 104 und der Aussenleiter 110 des ersten Verbinderelementes 102 das feste Kugelgelenk 122 bilden. Die Gleitflächen des festen Kugelgelenkes 122 bilden zudem den elektrischen Kontakt des Aussenleiters.

Beim losen Kugelgelenk 123 wird der elektrische Kontakt des Aussenleiters durch einen zylindrischen Teil 107a des Aussenleiters 107 und einer kugelförmigen Aussenfläche 113a des Aussenleiters 113 gebildet. Der Innenleiter 108 des Adapters 104 ist ebenfalls mit kugelabschnittförmigen Kontaktflächen 108a versehen.

Die Figur 4 zeigt die Verbindung 101, wobei die beiden Leiterplatten A und B bezüglich der Figur 3 achsial und radial versetzt sind. Auch hier wird bei im wesentlichen gleicher Kontaktkraft auf die beiden Verbinderelemente 102 und 103 im wesentlichen keine Kraft ausgeht.

Auch bei der Verbindung 101 sind die beiden Verbinderelemente 102 und 103 gleich ausgebildet. Denkbar ist jedoch auch eine Ausführung, bei welcher das zweite Verbinderelement 103 unterschiedlich ausgebildet ist zum ersten Verbinderelement 102. Das zweite Verbinderelement 103 kann beispielsweise als Winkelstück ausgebildet sein, das über ein weiteres Verbindungsteil mit der zweiten Leiterplatte B verbunden ist. Das zweite Verbinderelement 103 kann somit mittelbar mit der Leiterplatte B verbunden sein. Dies gilt auch für die Verbindung 1.

Die Figur 5 zeigt eine Verbindung 1', die im wesentlichen derjenigen gemäss den Figuren 1 und 2 entspricht. Bei der Verbindung 1' sind hingegen der Gelenkzapfen 19' und die Gelenkfläche 21' so ausgebildet, dass der Adapter 4' mit radialem und achsialem Spiel auf dem Isolator 12' sitzt. Der Adapter 4' ist wie der Adapter 4/ beweglich und am Isolator 12' fixiert. Das erwähnte Spiel ermöglicht eine kostengünstige Herstellung, da die Anforderungen an die Präzision geringer sind. Versuche haben gezeigt, dass auch die Verbindung 1' funktionssicher ist.

## Patentansprüche

1. Leiterplattenkoaxialverbindung mit einem im wesentlichen zylindrischen Adapter (4; 4'; 104), der mit einem ersten Ende (5; 105) mit einem ersten Verbinderelement (2; 2'; 102) und mit einem zweiten Ende (6 106) mit einem zweiten Verbinderelement (3; 103) elektrisch verbunden ist, wobei wenigstens das erste Verbinderelement (2; 2'; 102) auf einer Leiterplatte (A) befestigt ist, **dadurch gekennzeichnet, dass** der Adapter (4; 4'; 104) an seinem ersten Ende (5; 105) mittels eines festen Kugelgelenks (22; 122) mit dem ersten Verbinderelement (2; 2'; 102) verbunden ist, derart, dass der Adapter (4; 4'; 104) im wesentlichen kraftunbelastet begrenzt neigbar ist, wobei das Kugelgelenk (22; 122) durch einen Isolator (9) des Adapters (4, 4') und einen Isolator des ersten Verbinderelementes (2; 2') oder durch einen Aussenleiter (119) des ersten Verbinderelementes (102) und einen Aussenleiter des Adapters (104) gebildet wird, und wobei der Adapter (4; 4'; 104) mit seinem zweiten Ende (6; 106) mittels eines losen Kugelgelenks (23; 123) mit dem zweiten Verbinderelement (3; 103) verbunden ist, derart, dass die beiden Verbinderelemente (2; 2'; 3; 102; 103) axial und radial im Wesentlichen kraftunbelastet zueinander verschiebbar sind.

2. Verbinder nach Anspruch 1, **dadurch gekennzeichnet, dass** das feste Kugelgelenk (22; 122) miteinander lösbar verrastete Gelenkteile (5; 19; 105; 110) aufweist.

3. Verbinder nach Anspruch 1 oder 2, **dadurch gekennzeichnet, dass** ein Innenleiter (8; 108) des Adapters (4; 104) an wenigstens einem seiner beiden Enden eine Kontaktfläche (8a; 108a) in der Form eines Kugelabschnittes aufweist.

4. Verbinder nach Anspruch 3, **dadurch gekennzeichnet, dass** die beiden Enden des Innenleiters (8; 108), jeweils in einen hülsenförmigen Teil eines Verbindungselementes (11; 111) eingreifen.

5. Verbinder nach einem der Ansprüche 1 bis 4, **dadurch gekennzeichnet, dass** ein Aussenleiter (7; 107) des Adapters (4; 4'; 104) an wenigstens einem seiner Enden eine Kontaktfläche (7a; 107a) in der Form eines Kugelabschnittes aufweist.

6. Verbinder nach einem der Ansprüche 1 bis 5, **dadurch gekennzeichnet, dass** das feste Kugelgelenk (22) durch den Isolator (9) des Adapters (4; 4') und den Isolator (12) des ersten Verbinderelementes (2) gebildet wird.

7. Verbinder nach Anspruch 6, **dadurch gekennzeichnet, dass** die Kugelpfanne (21; 21') des Kugelgelenks, durch einen Isolator (9) des Adapters (4) gebildet wird.

8. Verbinder nach Anspruch 7, **dadurch gekennzeichnet, dass** der Isolator (12; 12') des ersten Verbinderelementes (2; 2') tassenförmig ausgebildet ist und einen Gelenkzapfen (19; 19') bildet, in dem ein Innenleiter (11; 11') des ersten Verbinderelementes (2; 2') befestigt ist.

9. Verbinder nach Anspruch 1, **dadurch gekennzeichnet, dass** eine Gelenkpfanne (119) des festen Kugelgelenkes (112) durch den Aussenleiter des ersten Verbinderelementes (102) gebildet wird.

## Claims

1. A coaxial connection for a printed circuit board comprising an essentially cylindrical adapter (4, 104) which is electrically connected to a first connector element (2, 102) with its first end (5, 105) and which is electrically connected to a second connector element (3, 103) with its second end (6, 106) whereby at least said first connector element (2, 102) is fastened to a printed circuit board (A), **characterized in that** said adapter (4, 104) is connected to the first connector element (2, 102) at its first end (5, 105) by means of a fixed ball-and-socket joint (22, 122) in such a way that said adapter (4, 104) can be tilted in a limited manner essentially without application of forces thereon, and whereby said ball-and-socket joint (22, 122) is formed by an insulator (9) of said adapter (4, 4') and an isolator of the first connector element (2, 2') or by an outer conductor (11) of the first connector element (102) and an outer conductor of said adapter (104), wherein said adapter (4, 104) is connected to said second connector element (3, 103) with its second end (6, 106) by means of a loose ball-and-socket joint (23, 123) in such a manner that the two connector elements (2, 3, 102, 103) are axially and radially displaceable relative to one another essentially without application of forces.

2. A connector according to claim 1, wherein the fixed ball-and-socket joint (22, 122) has interlocked joint part (5, 19, 105, 110) that are detachable from each other.

3. A connector according to claim 1 or 2, wherein the inner conductor (8, 108) of said adapter (4, 104) is provided with a contact surface (8a, 108a) in the shape of a ball section on at least one of its two ends.

4. A connector according to claim 3, wherein the two ends of said inner conductors (8, 108) mate with a sleeve-shaped part of a connection element (11, 111).

5. A connector according to one of the claims 1 through 4, wherein the outer conductor (7, 107) of said adapter (4, 104) is provided with a contact surface (7a, 107a) in the shape of a ball section on at least one of its end.

6. A connector according to one of the claims 1 through 5, wherein the fixed ball-and-socket joint (22) is formed by the insulator (9) of said adapter (4) and the insulator (12) of said first connector element (2).

7. A connector according to claim 6, wherein the joint socket (21) of the ball-and-socket joint is formed by the insulator (9) of said adapter (4).

8. A connector according to claim 7, wherein the insulator (12) of said first connector element (2) is cup-shaped and forms a pivot (19) into which an inner conductor (11) of said first connector element (2) is attached.

9. A connector according to claim 1, wherein the joint socket (119) of the fixed ball-and-socket joint (122) is formed by the outer conductor of the first connector element (102).

## Revendications

1. Connecteur coaxial de plaquettes conductrices, présentant un adaptateur (4 ; 4' ; 104) essentiellement cylindrique et qui est connecté électriquement, par une première extrémité (5 ; 105), à un premier élément de connexion (2 ; 2' ; 102) et, par une deuxième extrémité (6 ; 106), à un deuxième élément de connexion (3, 103), dans lequel au moins le premier élément de connexion (2 ; 2' ; 102) est fixé sur une plaquette conductrice (A), **caractérisé en ce que** l'adaptateur (4 ; 4' ; 104), au niveau de sa première extrémité (5 ; 105), est relié, au moyen d'une articulation sphérique (22 ; 122) fixe, au premier élément de connexion (2 ; 2' ; 102), de sorte que l'adaptateur (4 ; 4' ; 104) peut être incliné, de manière limitée, essentiellement sans être soumis à une force, l'articulation sphérique (22 ; 122) étant formée par un isolant (9) appartenant à l'adaptateur (4, 4') et par un isolant appartenant au premier élément de connexion (2 ; 2'), ou bien par un conducteur externe (119) appartenant au premier élément de connexion (102) et par un conducteur externe appartenant à l'adaptateur (104), et dans lequel l'adaptateur (4 ; 4' ; 104), au niveau de sa deuxième extrémité (6 ; 106), est relié, au moyen d'une articulation sphérique (23 ; 123) mobile, au deuxième élément de connexion (3 ; 103), de sorte que l'on peut déplacer les deux éléments de connexion (2 ; 2' ; 3 ; 102 ; 103) axialement et radialement l'un par rapport à l'autre essentiellement sans être soumis à une force.

2. Connecteur selon la revendication 1, **caractérisé en ce que** l'articulation sphérique (22, 122) fixe présente des parties d'articulation (5 ; 19 ; 105 ; 110) encliquetées les unes dans les autres de façon amovible.

3. Connecteur selon la revendication 1 ou 2, **caractérisé en ce qu'**un conducteur interne (8 ; 108) appartenant à l'adaptateur (4 ; 104) présente, au moins au niveau de l'une de ses deux extrémités, une surface de contact (8a ; 108a) sous la forme d'une section sphérique.

4. Connecteur selon la revendication 3, **caractérisé en ce que** les deux extrémités du conducteur interne (8 ; 108) pénètrent chacune dans une partie en forme de douille appartenant à un élément de connexion (11 ; 111).

5. Connecteur selon l'une quelconque des revendications 1 à 4, **caractérisé en ce qu'**un conducteur externe (7 ; 107) appartenant à l'adaptateur (4 ; 4', 104) présente, au moins au niveau de l'une de ses extrémités, une surface de contact (7a ; 107a) sous la forme d'une section sphérique.

6. Connecteur selon l'une quelconque des revendications 1 à 5, **caractérisé en ce que** l'articulation sphérique (22) fixe est formée par l'isolant (9) appartenant à l'adaptateur (4 ; 4') et par l'isolant (12) appartenant au premier élément de connexion (2).

7. Connecteur selon la revendication 6, **caractérisé en ce qu'**un coussinet sphérique (21 ; 21') de l'articulation sphérique est formé par un isolant (9) appartenant à l'adaptateur (4).

8. Connecteur selon la revendication 7, **caractérisé en ce que** l'isolant (12 ; 12') du premier élément de connexion (2 ; 2') est en forme de tasse et forme un pivot (19 ; 19') dans lequel est fixé un conducteur interne (11 ; 11') appartenant au premier élément de connexion (2 ; 2').

9. Connecteur selon la revendication 1, **caractérisé en ce qu'**un coussinet sphérique (119) de l'articulation sphérique (112) fixe est formé par le conducteur externe appartenant au premier élément de connexion (102).
